# EUROPÄISCHE PATENTSCHRIFT

(11) **EP 0 019 265 B1**
(45) Veröffentlichungstag und Bekanntmachung des Hinweises auf die Patenterteilung: **20.04.1983**
(21) Anmeldenummer: 80102643.6
(22) Anmeldetag: 13.05.1980
(51) Int. Cl.: B61F 5/38, B61F 3/10

(54) **Vierachsiges Drehgestell**
Four-axle bogie
Bogie à quatre essieux

(30) Priorität: 16.05.1979 DE 2919635
(43) Veröffentlichungstag der Anmeldung: 26.11.1980
(73) Patentinhaber: Waggonfabrik Talbot, 52070 Aachen (DE)
(72) Erfinder: Weber, Hans Heinrich, Dr.-Ing., CH-3066 Stettlen (CH); Stiefel, Christian, Dr.-Ing., D-5100 Aachen (DE); Sinhoff, Alfred, D-5102 Würselen (DE); Weckmann, Ferdinand, D-5100 Aachen (DE); Collienne, Franz Joseph, B-4700 Eupen (BE)
(74) Vertreter: Stenger, Alex

## Beschreibung

Die Erfindung betrifft ein vierachsiges Drehgestell für Schienenfahrzeuge mit einem H-förmigen Hauptrahmen, der zur Auflage des Wagenkastens mittig mit einem Drehpfannenlager versehen ist und sich seinerseits über seine vier Enden mittig auf Seitenwangen abstützt, durch welche jeweils zwei Achsen paarweise zusammengefaßt sind, wobei einen Bewegungsausgleich ermöglichende Lager vorgesehen sind. Ein vierachsiges Drehgestell der voranstehenden Art war aus der US-A-2 089 110 bekannt. Bei diesem bekannten Drehgestell liegen die zueinander parallelen Hauptträger des H-förmigen Hauptrahmens in Laufrichtung des Drehgestells. Die Seitenwangen sind als Federn ausgeführt, die einen Bewegungsausgleich zwischen den Achsen ermöglichen, zumal die Gelenke zwischen den Achslagern von zwei paarweise zusammengefaßten Radachsen und ihrer gemeinsamen Seitenwange ebenso wie das Gelenk zwischen dieser Seitenwange und dem auf ihr abgestützten Ende des Hauptrahmens aus elastischem Material bestehen können. Diese elastischen Lager ermöglichen somit eine begrenzte allseitig bewegliche Einstellung der aufeinander abgestützten Teile zueinander. Aus der US-A-3 006 290 war es darüber hinaus bei zweiachsigen Drehgestellen bekannt, die jeweils zwei Achsen miteinander verbindenden Seitenwangen starr auszubilden und die Federung zwischen den Rahmenteilen des Drehgestells und den Seitenwangen als gesonderte Federn zwischen den Auflagerstellen vorzusehen. Die Achsen stehen dabei an ihren Enden über sphärische Lagerschalen mit den starren Seitenwangen in Verbindung.

Der Erfindung liegt die Aufgabe zugrunde, ein vierachsiges Drehgestell der eingangs beschriebenen Art zu schaffen, das bei einfacher Konstruktion gute Laufeigenschaften besitzt und insbesondere bei guter Kurvengängigkeit große seitliche Anlaufkräfte vermeidet, so daß nicht nur besonders kleine Räder, sondern identische Achsen verwendet werden können und die gesamte Bauhöhe des vierachsigen Drehgestells äußerst klein gehalten werden kann.

Diese Aufgabenstellung wird mit der Erfindung dadurch gelöst, daß die parallel zueinander verlaufenden Träger des Hauptrahmens quer zur Laufrichtung liegen, daß die Enden dieser Querträger auf starren Seitenwangen jeweils über Federelemente abgestützt sind, von denen jedes außer einem Federweg in senkrechter Richtung eine begrenzte Verdrehung jeder Seitenwange um eine in der Längsmitte der Seitenwange liegende Drehachse sowie eine begrenzte Bewegung in Längs- und Querrichtung sowie im Winkel hierzu ermöglicht, und daß die Seitenwangen jeweils mittels eines eine allseitig bewegliche Einstellung ermöglichenden Auflagers mit sphärischer Lagerfläche mit den Achslagern der beiden Achsen verbunden sind.

Das erfindungsgemäße Drehgestell, bei welchem sich der Hauptrahmen unmittelbar auf den Seitenwangen abstützt, ermöglicht durch die erfindungsgemäße Ausbildung eine selbsttätige Einstellung der einzelnen Achsen auf den jeweiligen Schienenverlauf, so daß nicht nur große seitliche Anlaufstöße vermieden werden, sondern selbst bei Verwendung identischer Radsätze der Verschleiß sowohl an den Radsätzen als auch an den Schienen erheblich herabgesetzt wird. Dies wird durch die begrenzte Beweglichkeit der jeweils zwei Achsen verbindenden Seitenwangen erzielt, die sich infolge der erfindungsgemäß gestalteten Auflager zwischen den Achslagern und den Seitenwangen und der erfindungsgemäßen Ausbildung der Federelemente zwischen Seitenwangen und Hauptrahmen um einen in der Längsmitte der Seitenwangen liegenden Drehpunkt bewegen können. Hierdurch ergibt sich trotz der unmittelbaren Verteilung der Last des Wagenkastens auf die vier Seitenwangen eine Einstellmöglichkeit der Radsätze, welche die Laufeigenschaften des Schienenfahrzeugs erheblich verbessert. Durch diese Verbesserung der Laufeigenschaften, insbesondere durch die Verringerung der seitlichen Anlaufstöße können Räder mit kleinem Durchmesser Verwendung finden. Da die parallel zueinander verlaufenden Träger des Hauptrahmens darüber hinaus quer zur Laufrichtung liegen, können sie jeweils zwischen zwei Achsen verlaufen, so daß das erfindungsgemässe Drehgestell insgesamt eine sehr niedrige Bauhöhe besitzt.

Gemäß einem weiteren Merkmal der Erfindung kann das Federelement zwischen jedem Ende des H-förmigen Hauptrahmens und der zugehörigen Seitenwange als Rollfederelement ausgebildet werden, welches neben dem Federweg in senkrechter Richtung und der begrenzten Verdrehung jeder Seitenwange um eine in der Längsmitte der Seitenwange liegende Drehachse zusätzlich eine begrenzte Bewegung in Längs- und Querrichtung sowie eine Bewegung im Winkel zur Längs- und Querrichtung ermöglicht und hierbei zugleich eine Rückstellung in die Mittellage bewirkt, so daß das Federelement selbst mit Rückstellkräften belastet ist. Dies kann auch durch Gummischichtfedern oder Stahlfedern, vorzugsweise spiralförmig gewickelte Stahlfedern erreicht werden.

Bei einer bevorzugten Ausführungsform der Erfindung sind jeweils zwei Federelemente in Längsrichtung der Seitenwange nebeneinander angeordnet, wodurch sich ohne Beeinträchtigung der selbsttätigen Einstellbarkeit die Rückstellkräfte erhöhen. Um die Bauhöhe des erfindungsgemäßen Drehgestells, welches vorzugsweise mit Rädern kleinen Durchmessers ausgestattet ist, zu verringern, wird mit der Erfindung weiterhin vorgeschlagen, jede Seitenwange im Bereich der Federelemente gegenüber dem Bereich der Auflager für die Achslager abzusenken.

Um die allseitig bewegliche Einstellung zu verbessern, kann das Auflager zwischen jedem Achslager und der zugehörigen Seitenwange mit einer elastischen Lagerschicht versehen sein. Gemäß einem weiteren Merkmal der Erfindung ist es möglich, zwischen den in Laufrichtung hintereinander liegenden Enden des Hauptrahmens jeweils einen an seinen beiden Enden gelenkig aufgehängten Träger anzuordnen, an dem mindestens ein Gleitstück zur seitlichen Abstützung des Wagenkastens auf dem Drehgestell angeordnet ist. Hierdurch werden unerwünschte Neigungen des Wagenkastens bei Kurvenfahrt verhindert. Die Gleitstücke können erfindungsgemäß federnd am Träger abgestützt werden.

Eine unerwünscht große Neigung des Wagenkastens gegenüber dem Drehgestell kann gemäß einem weiteren Merkmal der Erfindung auch dadurch verhindert werden, daß zwischen den in Laufrichtung hintereinander liegenden Enden des Hauptrahmens ein an seinen beiden Enden gelenkig aufgehängter Träger mit mindestens einem Luftfederelement angeordnet wird, welches mit seinem Oberteil mit dem Fahrzeug-Untergestell verbunden ist. Diese Ausführungsform des Trägers mit mindestens einem Luftfederelement ergibt nicht nur eine federnde Abstützung des Wagenkastens gegenüber dem Drehgestell, sondern auch eine Dämpfung der Drehbewegung des Drehgestelles gegenüber dem Wagenkasten, so daß Schlingerbewegungen bekämpft werden. Da der Drehwinkel des Drehgestells gegenüber dem Fahrzeug-Untergestell verhältnismäßig klein ist, dämpfen die Luftfederelemente die relative Drehbewegung, ohne diese Drehbewegung in unzulässigem Maß zu begrenzen.

Zur Vermeidung von Schwingungen kann es vorteilhaft sein, zwischen dem Hauptrahmen und den Seitenwangen außer einer Aushebsicherung jeweils mindestens einen Dämpfer anzuordnen. Schließlich ist es von Vorteil, wenn gemäß einem weiteren Merkmal der Erfindung das Lagerunterteil des Drehpfannenlagers innerhalb des Hauptrahmens derart angeordnet wird, daß die Lagerfläche unterhalb der Oberkante des Hauptrahmens liegt. Hierdurch ergibt sich eine Integrierung des Drehpfannen-Lagerunterteils innerhalb des Hauptrahmens sowie insgesamt eine niedrige Bauhöhe, die insbesondere bei der vorzugsweisen Verwendung von Rädern kleinen Durchmessers von Vorteil ist.

Auf der Zeichnung ist ein Ausführungsbeispiel des erfindungsgemäßen Drehgestelles dargestellt, und zwar zeigen :
Figur 1 eine Draufsicht auf das Drehgestell,
Figur 2 eine teilweise gemäß der Schnittlinie 11-11 geschnittene Seitenansicht zu Fig. 1,
Figur 3 einen Schnitt gemäß der Schnittlinie 111-111 in Fig. 1 im Bereich eines Federelements,
Figur 4 einen Schnitt gemäß der Schnittlinie IV-IV in Fig. 1 im Bereich eines Auflagers und
Figur 5 einen Schnitt gemäß der Schnittlinie V-V in Fig. 1 im Bereich der Aufhängung eines Trägers zur seitlichen Abstützung.

Das Drehgestell besitzt einen insgesamt H-förmigen Hauptrahmen 1, der aus einem in Fahrtrichtung liegenden Längsträger 1a und zwei parallel zueinander verlaufenden Querträgern 1b zusammengesetzt ist. In der Mitte des Längsträgers 1a stützt sich der auf der Zeichnung nicht dargestellte Wagenkasten des Schienenfahrzeuges mittels eines Drehpfannenlagers auf dem Hauptrahmen 1 ab. Von diesem Drehpfannenlager ist auf der Zeichnung das Lagerunterteil 1 c zu erkennen. Die vier Enden des Hauptrahmens 1, welche jeweils paarweise in Fahrtrichtung hintereinander liegen, stützen sich jeweils auf einer Seitenwange 2 ab, durch welche jeweils zwei Radsätze 3 zusammengefaßt sind. Jeder Radsatz 3 umfaßt eine Achse 3a, die mit Rädern 3b kleinen Durchmessers versehen ist und mit ihren seitlich hervorstehenden Achsschenkeln 3c in Achslagern 4 drehbar gelagert ist. Zwischen jedem Achslager 4 und der Seitenwange 2 ist ein Auflager 5 angeordnet, welches eine begrenzte, allseitig bewegliche Einstellung zwischen Achslager 4 und Seitenwange 2 ermöglicht. Beim dargestellten Ausführungsbeispiel ist dieses Auflager 5 zu diesem Zweck mit einer sphärischen Lagerfläche ausgebildet, wie dies im rechten Teil der Fig. 3 zu erkennen ist. Statt dieser sphärischen Lagerfläche kann das Auflager 5 auch mit einer elastischen Lagerschicht versehen sein.

Die Abstützung der vier Enden des Hauptrahmens 1 auf den Seitenwangen 2 erfolgt beim dargestellten Ausführungsbeispiel jeweils durch zwei Federelemente 6, wie dies am besten in Fig. 2 zu erkennen ist. Um die Bauhöhe des Drehgestelles zu verringern, sind die Seitenwangen 2 im Bereich dieser Federelemente 6 gegenüber dem Bereich der Auflager 5 für die Achslager 4 abgesenkt. Auch diese Ausbildung läßt sich am besten im rechten Teil der Fig. 2 erkennen.

Als Federelement 6 sind beim dargestellten Ausführungsbeispiel Rollfederelemente verwendet, deren Rollfeder 6a zwischen einem unteren Federteller 6b und einem oberen Federteller 6c angeordnet ist. Diese Ausbildung ist am besten im linken Teil der Fig. 3 zu erkennen. Diese Rollfederelemente 6 ermöglichen außer einem Federweg in senkrechter Richtung eine begrenzte Bewegung der Seitenwange 2 gegenüber dem Hauptrahmen 1 sowohl in Längsrichtung als auch in Querrichtung und außerdem eine Bewegung im Winkel zur Längs- und Querrichtung. Trotz der Verwendung zweier in Fahrtrichtung hintereinander liegender Federelemente 6 gibt die voranstehend geschilderte begrenzte Beweglichkeit innerhalb der Federelemente 6 der Seitenwange 2 die Möglichkeit, sich außerdem um einen Drehpunkt gegenüber dem Hauptrahmen 1 zu verdrehen. Dieser Drehpunkt liegt in der Längsmitte jeder Seitenwange 2 zwischen den beiden Federelementen 6.

Durch die Verwendung der mit einer sphärischen Lagerfläche versehenen Auflager 5 zwischen jedem Achslager 4 und den Seitenwangen 2 und durch die voranstehend geschilderte Beweglichkeit der Federelemente 6 besitzen die Radsätze 3 die Möglichkeit, sich beim Durchlaufen eines Gleisbogens selbsttätig an den jeweiligen Schienenverlauf anzupassen. Die geschilderte Ausbildung der Auflager 5 und Federelemente 6 sorgt hierbei dafür, daß die Radsätze 3 jeweils in die Mittellage zurückkehren, so daß das Drehgestell auch einen exakten Geradeauslauf gewährleistet.

Um bei Kurvenfahrt eine unerwünschte Neigung des Wagenkastens gegenüber dem Drehgestell zu verhindern, ist zwischen den in Längsrichtung hintereinander liegenden Enden auf beiden Seiten des Hauptrahmens 1 jeweils ein Träger 7 angeordnet, der mit seinen beiden Enden gelenkig an den Querträgern 1 des Hauptrahmens 1 aufgehängt ist, wie dies die Figuren 1 und 5 erkennen lassen. Beim dargestellten Ausführungsbeispiel trägt dieser Träger 7 ein Gleitstück 8, auf welchem das Fahrzeug-Untergestell 9 zur Anlage kommt, wenn sich der Wagenkasten neigt. Um eine Dämpfung der Drehbewegung des Drehgestelles gegenüber dem Wagenkasten zu erreichen und eine schlagartige Begrenzung der Neigung zu vermeiden, ist das Gleitstück 8 durch Druckfedern 8a auf dem Träger 7 abgestützt. Diese Druckfedern 8a sind gestrichelt in Fig. 1 eingezeichnet. Anstelle derartiger Gleitstücke 8 können auch Luftfederelemente angeordnet werden, deren Unterteil mit dem Träger 7 und deren Oberteil mit dem Fahrzeug-Untergestell 9 verbunden ist. Diese Luftfederelemente besitzen eine derart große Beweglichkeit des Oberteils gegenüber dem Unterteil, daß sie die geringe Drehbewegung des Drehgestelles gegenüber dem Fahrzeug-Untergestell 9 nicht begrenzen, durch ihre Rückstellkräfte jedoch eine Dämpfungswirkung ausüben, welche Schlingerbewegungen des Fahrzeuges unterdrückt. Mit derartigen Luftfederelementen kann somit nicht nur eine federnde Abstützung des Wagenkastens gegenüber dem Drehgestell erreicht werden, sondern auch eine Dämpfung der Drehbewegung.

In Fig. 5 ist schließlich zu erkennen, daß zwischen dem Hauptrahmen 1 bzw. dessen Querträgern 1 und den Seitenwangen 2 eine Aushebsicherung 10 angeordnet ist. Zusätzlich zur Aushebesicherung 10 kann bei Bedarf auch ein Dämpfer angeordnet werden, der die Einstellbewegung der paarweise angeordneten Achsen 3 gegenüber dem Hauptrahmen 1 dämpft. Diese Dämpfer können gleichzeitig zur Begrenzung der Einstellbewegungen herangezogen werden. Bei dem in der Zeichnung dargestellten Ausführungsbeispiel des Drehgestelles besitzt dieses Räder 3b mit kleinem Durchmesser. Damit die Bauhöhe des Drehgestelles den geringen Abmessungen der Räder 3b angepaßt werden kann, ist gemäß Fig. 2 das Lagerunterteil lc des Drehpfannenlagers innerhalb des Hauptrahmens 1 derart angeordnet, daß die Lagerfläche unterhalb der Oberkante des Hauptrahmens 1 liegt. Das Lagerunterteil 1c ist somit im Hauptrahmen 1 integriert, so daß das Drehgestell insgesamt nur eine sehr niedrige Bauhöhe aufweist.

## Patentansprüche

1. Vierachsiges Drehgestell für Schienenfahrzeuge mit einem H-förmigen Hauptrahmen (1), der zur Auflage das Wagenkastens mittig mit einem Drehpfannenlager (1c) versehen ist und sich seinerseits über seine vier Enden mittig auf Seitenwangen (2) abstützt, durch welche jeweils zwei Achsen (3a) paarweise zusammengefaßt sind, wobei einen Bewegungsausgleich ermöglichende Lager (6, 4) vorgesehen sind, dadurch gekennzeichnet, daß die parallel zueinander verlaufenden Träger (1 b) des Hauptrahmens (1) quer zur Laufrichtung liegen, daß die Enden dieser Querträger (1b) auf starren Seitenwangen (2) jeweils über Federelemente (6) abgestützt sind, von denen jedes außer einem Federweg in senkrechter Richtung eine begrenzte Verdrehung jeder Seitenwange (2) um eine in der Längsmitte der Seitenwange (2) liegende Drehachse sowie eine begrenzte Bewegung in Längs- und Querrichtung sowie im Winkel hierzu ermöglicht, und daß die Seitenwangen (2) jeweils mittels eines eine allseitig bewegliche Einstellung ermöglichenden Auflagers (5) mit sphärischer Lagerfläche mit den Achslagern (4) der beiden Achsen (3a) verbunden sind.

2. Drehgestell nach Anspruch 1, dadurch gekennzeichnet, daß das Federelement (6) zwischen jedem Ende des H-förmigen Hauptrahmens (1) und der zugehörigen Seitenwange (2) als Rollfederelement ausgebildet ist.

3. Drehgestell nach Anspruch 2, dadurch gekennzeichnet, daß jeweils zwei Federelemente (6) in Längsrichtung der Seitenwange (2) nebeneinander angeordnet sind.

4. Drehgestell nach einem der Ansprüche 1 bis 3, dadurch gekennzeichnet, daß jede Seitenwange (2) im Bereich der Federelemente (6) gegenüber dem Bereich der Auflager (5) für die Achslager (4) abgesenkt ist.

5. Drehgestell nach mindestens einem der Ansprüche 1 bis 4, dadurch gekennzeichnet, daß das Auflager (5) zwischen jedem Achslager (4) und der zugehörigen Seitenwange (2) mit einer elastischen Lagerschicht versehen ist.

6. Drehgestell nach einem der Ansprüche 1 bis 5, dadurch gekennzeichnet, daß zwischen den in Laufrichtung hintereinander liegenden Enden des Hauptrahmens (1) jeweils ein an seinen beiden Enden gelenkig aufgehängter Träger (7) angeordnet ist, an dem mindestens ein Gleitstück (8) zur seitlichen Abstützung des Wagenkastens auf dem Drehgestell angeordnet ist.

7. Drehgestell nach Anspruch 6, dadurch gekennzeichnet, daß die Gleitstücke (8) federnd am Träger (7) abgestützt sind.

8. Drehgestell nach mindestens einem der Ansprüche 1 bis 5, dadurch gekennzeichnet, daß zwischen den in Laufrichtung hintereinander liegenden Enden des Hauptrahmens (1) ein an seinen beiden Enden gelenkig aufgehängter Träger (7) mit mindestens einem Luftfederelement angeordnet ist, welches mit seinem Oberteil mit dem Fahrzeug-Untergestell (9) verbunden ist.

9. Drehgestell nach mindestens einem der Ansprüche 1 bis 8, dadurch gekennzeichnet, daß zwischen dem Hauptrahmen (1) und den Seitenwangen (2) außer einer Aushebsicherung (10) jeweils mindestens ein Dämpfer angeordnet ist.

10. Drehgestell nach mindestens einem der Ansprüche 1 bis 9, dadurch gekennzeichnet, daß das Lagerunterteil (1c) des Drehpfannenlagers innerhalb des Hauptrahmens (1) derart angeordnet ist, daß die Lagerfläche unterhalb der Oberkante des Hauptrahmens (1) liegt.

## Claims

1. A four-axle bogie for rail vehicles, with an H-shaped main frame (1) which for supporting the car body is provided centrally with a socket bearing (1c) and is itself supported by way of its four ends centrally on side cheeks (2), each of which embraces two axles (3a) forming a pair, bearings (6, 4) being provided which allow movement compensation, characterised in that the beams (1b) of the main frame (1) which extend parallel to each other lie transversely to the running direction, that the ends of these transverse beams (1 b) being supported on rigid side cheeks (2) by way of respective spring elements (6), each of which, in addition to a sprung movement in an upright direction, allows a limited rotating of each side cheek (2) about an axis of rotation lying on the middle of the length of the side cheek (2), and a limited movement in the longitudinal and transverse direction and also at an angle thereto, the side cheeks (2) being connected to the respective axle bearings (4) of the two axles (3a) by means of an over-bearing (5) which comprises spherical bearing surfaces and which allows movement adjustment on all sides.

2. A bogie as claimed in claim 1, characterised in that the spring element (6) between each end of the H-shaped main frame (1) and the associated side cheek (2) is in the form of a roller spring element.

3. A bogie as claimed in claim 2, characterised in that the two spring elements (6) are disposed adjacent to each other in the longitudinal direction of the respective side cheek (2).

4. A bogie as claimed in one of claims 1 to 3, characterised in that each side cheek (2) is depressed in the region of the spring elements (6), with respect to the region of the over-bearing (5) for the axle bearing (4).

5. A bogie as claimed in at least one of claims 1 to 4, characterised in that the over-bearing (5) is provided with an elastic bearing layer between each axial bearing (4) and the associated side cheek (2).

6. A bogie as claimed in one of claims 1 to 5, characterised in that between those ends of the main frame (1) which lie consecutively in the running direction, there is disposed a respective beam (7) which is flexibly suspended at its two ends and on which there is disposed at least one sliding contact element (8) for the lateral support of the car body on the bogie.

7. A bogie as claimed in claim 6, characterised in that the sliding contact elements (8) are resiliently supported on the beam (7). _{'}

8. A bogie as claimed in at least one of claims 1 to 5, characterised in that between those ends of the main frame (1) which lie consecutively in the running direction there is disposed a beam (7) flexibly suspended at its two ends and comprising at least one pneumatic cushioning element, the upper part of which is connected to the vehicle underframe (9).

9. A bogie as claimed in at least one of claims 1 to 8, characterised in that between the main frame (1) and the side cheeks (2) there is disposed at least one shock-absorber in addition to a device (10) for protection against withdrawal.

10. A bogie as claimed in at least one of claims 1 to 9, characterised in that the lower bearing portion (1c) of the socket bearing is disposed within the main frame (1) in such a manner that the bearing surface lies below the upper edge of the main frame (1).

## Revendications

1. Bogie à quatre essieux pour véhicules ferroviaires, avec un châssis principal (1) en forme de H, qui est muni en son milieu d'une crapaudine (1c) pour l'appui de la caisse du wagon et qui s'appuie à son tour par ses quatre extrémités au milieu de membrures latérales (2), par lesquelles deux essieux (3a) sont respectivement réunis par paires, des appuis (6, 4), qui permettent une compensation du mouvement, étant prévus, caractérisé en ce que les poutres (1 b) du châssis principal (1) s'étendant parallèlement l'une à l'autre sont placées transversalement à la direction de marche, en ce que les extrémités de ces poutres transversales (1b) s'appuient sur des membrures latérales rigides (2) respectivement par l'intermédiaire d'éléments élastiques (6), chacun d'eux permettant, outre une course élastique en direction verticale, une rotation limitée de chaque membrure latérale (2) autour d'un axe de rotation passant par le milieu de la longueur de la membrure latérale (2), ainsi qu'un mouvement limité en direction longitudinale et en direction transversale et suivant un angle avec elles, et en ce que les membrures latérales (2) sont respectivement reliées aux paliers d'essieux (4) des deux essieux (3a) au moyen d'un appui (5) à surface d'appui sphérique permettant un réglage mobile de tous côtés.

2. Bogie selon la revendication 1, caractérisé en ce que l'élément élastique (6) entre chaque extrémité du châssis principal (1) en forme de H et la membrure latérale correspondante (2) est réalisé sous forme d'élément à ressort à crosse.

3. Bogie selon la revendication 2, caractérisé en ce que deux éléments élastiques (6) sont respectivement disposés l'un à côté de l'autre dans la direction longitudinale de la membrure latérale (2).

4. Bogie selon l'une des revendications 1 à 3, caractérisé en ce que chaque membrure latérale (2) est, dans le domaine des éléments élastiques (6), abaissée par rapport au domaine des appuis (5) pour les paliers d'essieux (4).

5. Bogie selon au moins l'une des revendications 1 à 4, caractérisé en ce que l'appui (5) est muni d'une couche d'appui élastique entre chaque palier d'essieu (4) et la membrure latérale correspondante (2).

6. Bogie selon l'une des revendications 1 à 5, caractérisé en ce qu'une poutre (7) suspendue à articulation à ses deux extrémités est respectivement disposée entre les extrémités du châssis principal (1) situées l'une derrière l'autre dans la direction de marche, poutre sur laquelle au moins une pièce de glissement (8) est disposée pour l'appui latéral de la caisse du wagon sur le bogie.

7. Bogie selon la revendication 6, caractérisé en ce que les pièces de glissement (8) s'appuient élastiquement sur la poutre (7).

8. Bogie selon au moins l'une des revendications 1 à 5, caractérisé en ce qu'entre les extrémités du châssis principal (1), situées l'une derrière l'autre dans la direction de marche, est disposée une poutre (7) avec au moins un élément de suspension pneumatique, suspendue à articulation à ses deux extrémités, poutre qui est, par sa partie supérieure, assemblée avec le châssis (9) du véhicule.

9. Bogie selon au moins l'une des revendications 1 à 8, caractérisé en ce que, outre un organe anti-soulèvement (10), au moins un amortisseur est respectivement disposé entre le châssis principal (1) et la membrure latérale (2).

10. Bogie selon au moins l'une des revendications 1 à 9, caractérisé en ce que la partie inférieure (1c) de la crapaudine est disposée à l'intérieur du châssis principal (1), de sorte que la surface d'appui se trouve au-dessous du bord supérieur du châssis principal (1).
